# EUROPÄISCHE PATENTSCHRIFT

(11) **EP 1 831 551 B1**
(45) Veröffentlichungstag und Bekanntmachung des Hinweises auf die Patenterteilung: **08.10.2008**
(21) Anmeldenummer: 05817800.5
(22) Anmeldetag: 16.12.2005
(51) Int. Cl.: F04B 27/10, F04B 39/04, F04B 39/06

(54) **TROCKENLAUFENDER TAUMELSCHEIBENVERDICHTER MIT EINER BESCHICHTETEN TAUMELSCHEIBE**
DRY RUNNING SWASHPLATE COMPRESSOR COMPRISING A COATED SWASHPLATE
SOUFFLANTE SECHE A PLATEAU TOURNANT COMPRENANT UN PLATEAU TOURNANT RECOUVERT

(30) Priorität: 20.12.2004 DE 102004061237
(43) Veröffentlichungstag der Anmeldung: 12.09.2007
(73) Patentinhaber: KNORR-BREMSE SYSTEME FÜR NUTZFAHRZEUGE GMBH, 80809 München (DE)
(72) Erfinder: SPURNY, Dieter, 85293 Reichertshausen (DE); KRAMER, Michael, 91757 Treuchtlingen (DE)
(74) Vertreter: Mattusch, Gundula
(86) Internationale Anmeldenummer: PCT/EP2005/013601
(87) Internationale Veröffentlichungsnummer: WO 2006/066827

(56) Entgegenhaltungen:
- EP-A- 0 859 151
- EP-A- 1 136 699
- EP-A- 1 176 310
- WO-A-88/05124
- DE-A- 10 328 120
- DE-A1- 10 214 045
- DE-A1- 19 622 718
- DE-C- 713 155

## Beschreibung

Die vorliegende Erfindung betrifft einen trockenlaufenden Taumelscheibenverdichter, insbesondere zur Drucklufterzeugung in Nutzfahrzeugen, mit einer an einer Antriebswelle befestigten Taumelscheibe, die über eine mit dem außenradialen Randbereich zusammenwirkende Lageranordnung die antreibende Drehbewegung in eine oszillierende Hubbewegung umsetzt, wobei die Taumelscheibe zumindest im Kontaktbereich zu der Lageranordnung mit einer aus einem PTFE-Werkstoff bestehenden, zusätzlichen Beschichtung zur Reduzierung der Gleitreibung versehen ist.

Das Einsatzgebiet eines derartigen Taumelscheibenverdichters erstreckt sich vornehmlich auf die Nutzfahrzeugtechnik. In Nutzfahrzeugen kommen Verdichter zum Einsatz, welche meist direkt über den Motor des Nutzfahrzeuges angetrieben werden und Druckluft zur Speisung des Druckluft-Bordnetzes liefern. Bei Nutzfahrzeugen wird die so erzeugte Druckluft beispielsweise zum Betrieb einer Druckluft-Bremsanlage genutzt. Als trockenlaufender Taumelscheibenverdichter wird im Rahmen der Erfindung ein Taumelscheibenverdichter verstanden, dessen mit der Triebwerkseite zusammenwirkende Luftseite zumindest trockenlaufend ausgeführt ist.

In allgemein bekannter Weise werden für die Drucklufterzeugung in Nutzfahrzeugen vornehmlich ölgeschmierte Kolbenverdichter eingesetzt. Die Schmierung dieser Verdichter erfolgt meist aus dem Ölkreislauf des Motors. Hierbei gelangt allerdings zwangsläufig Öl über die Kolben des Verdichters in die erzeugte Druckluft. Je nach Alter und Wartungszustand des Verdichters können erhebliche Ölmengen über die Druckluft in die Umwelt gelangen, nämlich über diverse Entlüftungsöffnungen des Druckluft-Bordnetzes. Ein weiteres Problem ölgeschmierter Kolbenverdichter im Nutzfahrzeugbereich besteht darin, dass immer höhere Betriebsdrücke vom Verdichter abverlangt werden, womit recht hohe thermische Beanspruchungen einhergehen, welche zu Verkokungen eines Teils des in die Druckluft gelangten Öls führt. Diese Ölkohle lagert sich innerhalb des Innenraums des Zylinders im Verdichter und nachgeschalteten Druckluftgeräten ab und beeinflusst dort sehr nachhaltig deren Standzeit.

Aus der EP 0 859 151 A2 geht ein Verdichter zur Drucklufterzeugung in Nutzfahrzeugen hervor, welcher dieses Problem dadurch löst, in dem der Verdichter hier weitestgehend trockenlaufend konstruiert ist. Der Verdichter ist nach Art eines Taumelscheibenverdichters aufgebaut und weist lediglich ein herkömmliches ölgeschmiertes Triebwerk auf, welches im Wesentlichen aus einer auf einer Antriebswelle angeordneten Taumelscheibe mit Halbkugeln in Lagerpfannen besteht, die eine Lageranordnung zu Übertragung der Drehbewegung in eine oszillierende Hubbewegung bilden. Von der Lageranordnung aus verlaufen Kolbenstangen zu diversen Kolben, welche durch eine Hin- und Herbewegung in zugeordneten Zylindern in an sich bekannter Weise die Druckluft erzeugen. Gewöhnlich sind mehrere Kolben auf einem Umfangskreis benachbart zueinander angeordnet, um eine möglichst hohe Förderleistung des Taumelscheibenverdichters zu realisieren.

Die Befestigung der Taumelscheibe an der Antriebswelle erfolgt gewöhnlich über eine Nabe-Welle-Verbindung oder durch Aufschrumpfen der eine zentrale Bohrung aufweisenden Taumelscheibe auf die Antriebswelle. Ersterenfalls ist die Verbindung zu Reparaturzwecken lösbar. Letzerenfalls liegt eine unlösbare Verbindung vor. Stets erfolgt beim Stand der Technik jedoch eine ortsfeste Befestigung der Taumelscheibe gegenüber der Antriebswelle.

Ein kritischer Punkt bei der bekannten Konstruktion des Triebwerks eines Taumelscheibenverdichters besteht in der Gestaltung der mit dem außenradialen Randbereich der Taumelscheibe zusammenwirkenden Lageranordnung. Wegen der relativen Bewegung der Taumelscheibe gegenüber den Halbkugeln der Lageranordnung entsteht hier eine besonders hohe Reibbeanspruchung, welche bisher durch Schmiermaßnahmen auf ein erträgliches Maß reduziert wird. Die Reibung verursacht eine unerwünschte Wärmeentwicklung im Bereich des Triebwerks. Die Wärmeentwicklung ist besonders stark, wenn die Kolben ihre Arbeitsbewegungen gegen einen hohen Gegendruck ausführen.

Aus der DE 103 28 120 A1 ist ein trockenlaufender Taumelscheibenverdichter bekannt, welche eine an einer Antriebswelle befestigte Taumelscheibe aufweist, die über eine mit dem außenradialen Randbereich zusammenwirkende Lageanordnung die antreibende Drehbewegung in eine oszillierende Hubbewegung umsetzt. Hierbei ist zumindest im Kontaktbereich der Taumelscheibe mit der Lageranordnung eine Beschichtung aus einem PTFE-Werkstoff zur Reduzierung der Gleitreibung vorgesehen.

Nachteilhaft an einer derartigen Ausführung ist, dass eine Schmierung und Kühlung des Kontaktbereichs nicht vorgesehen ist und somit der Wirkungsgrad des Taumelscheibenverdichters nicht optimal ist.

Es ist daher die Aufgabe der vorliegenden Erfindung, einen trockenlaufenden Taumelscheibenverdichter zu schaffen, bei dem besondere Maßnahmen hinsichtlich einer Reduzierung der Gleitreibung im Bereich der Taumelscheibe getroffen sind.

Die Aufgabe wird ausgehend von einem trockenlaufenden Taumelscheibenverdichter gemäß dem Oberbegriff von Anspruch 1 in Verbindung mit dessen kennzeichnenden Merkmalen gelöst. Die nachfolgenden abhängigen Ansprüche geben vorteilhafte Weiterbildungen der Erfindung wieder.

Die Erfindung schließt die technische Lehre ein, dass die Taumelscheibe nur an der den Kolben zugewandten Seitenfläche mit der Beschichtung zur Reduzierung der Gleitreibung versehen ist und zudem zur Schmierung und Kühlung der Kontaktbereiche zwischen Taumelscheibe und Lageranordnung das Gehäuse Spritzölbohrungen aufweist, durch welche Öl gezielt und dosiert an die Kontaktbereiche abgegeben wird.

Ein Vorteil dieser fertigungstechnisch relativ einfach umsetzbaren Maßnahme besteht darin, dass die Gleitreibung zwischen der Taumelscheibe und der Lageranordnung signifikant sinkt, so dass an dieser Stelle weniger Wärme aufgrund der Reibung entsteht. Dieses Ziel wird dabei nicht - wie der Fachmann üblicherweise vorgehen würde - durch eine Verbesserung der Schmierung oder der Oberfläche der Taumelscheibe selbst erreicht, sondern durch eine Beschichtung mit einem anderen Material. Insoweit zeigt die erfindungsgemäße Lösung hier einen anderen Weg auf.

Vorzugsweise besteht die Beschichtung zur Reduzierung der Gleitreibung zwischen Taumelscheibe und Lageranordnung erfindungsgemäß aus einem PTFE-Werkstoff (PTFE=Polytetrafluorethylen). Dieser Werkstoff, der auch unter dem Handelsnamen Teflon bekannt ist, eignet sich wegen besonders hoher Druckbeanspruchbarkeit ganz besonders für den erfindungsgemäßen Einsatzzweck. Das Beschichtungsmaterial ist dauerwärmebeständig bis etwa 260° C. Es wird weder von Lösungsmitteln noch von aggressiven Chemikalien angegriffen und ist an der Oberfläche so glatt und gleitfähig, dass kaum eine Fremdsubstanz daran haften bleibt. Da das Beschichtungsmaterial eine Haftreibung aufweist, welche genauso groß wie die Gleitreibung ist, findet der Übergang von Stillstand zu Bewegung ohne ruckeln statt, was ein weiches Anlaufverhalten des Taumelscheibenverdichters gewährleistet.

Da die Materialkosten des vorstehend als besonders geeignet angegebenen Werkstoffs recht hoch sind, kann durch die einseitige Beschichtung der Taumelscheibe der Herstellungsaufwand gesenkt werden. An dieser Stelle tritt auch die größte Gleitreibung zwischen der Taumelscheibe und der Lageranordnung auf, da hierüber die Druckbeaufschlagung der Kolbenstange entgegen des im Zylinder anstehenden Kompressionsdruckes erfolgt. Durch die Anordnung der Spritzölbohrung im Gehäuse wird eine nur lokale Schmierung der schmierungsbedürftigen Stellen des Triebwerks erreicht. Auf eine herkömmliche Ölbadschmierung kann insoweit verzichtet werden.

Das Aufbringen der Beschichtung zur Reduzierung der Gleitreibung kann dadurch erfolgen, indem eine PTFE-Folie zum Einsatz kommt, welche auf die Oberfläche der Taumelscheibe aufgebracht wird. In diesem Falle wäre die PTFE-Folie flächig oder in gefasster Ausführung auf die Taumelscheibe aufzukleben.

Vorzugsweise besteht die zwischen Taumelscheibe und Kolbenstange angeordnete Lagerordnung aus zwei halbkugelförmigen Lagersteinen, die in die jeweils korrespondierenden Lagerpfannen seitens einer U-förmigen Lagerbrücke der Kolbenstange verschwenkbar formschlüssig gehalten sind. Hierbei kommen die jeweils geraden Lagerflächen der halbkugelförmigen Lagersteine im außenradialen Randbereich an der Taumelscheibe zur Anlage. Bei dieser Ausgestaltung der Lageranordnung können die halbkugelförmigen Lagersteine seitens der geraden Lagerfläche ebenfalls mit einer Beschichtung zur Reduzierung der Gleitreibung versehen werden. Diese zusätzliche Maßnahme gewährleistet eine weitere Verringerung der Gleitreibung zwischen Taumelscheibe und Lageranordnung. Ferner ist es auch denkbar, Lagersteine selbst vollständig aus PTFE herzustellen.

Zur weiteren Verbesserung der Kühlung der Kontaktbereiche zwischen Taumelscheibe und Lageranordnung wird vorgeschlagen, dass der Innenraum des Triebwerks von einem Kühlluftstrom durchströmt wird, um die aufgrund der Trockenlaufs entstehende Wärme mit dem Kühlluftstrom nach außen abzuführen.

Weitere die Erfindung verbessernde Maßnahmen werden nachstehend gemeinsam mit der Beschreibung eines bevorzugten Ausführungsbeispiels der Erfindung anhand der Figuren näher dargestellt. Es zeigt:
- Fig.1: einen Längsschnitt durch einen trockenlaufenden Taumelscheibenverdichter, und
- Fig.2: eine schematische Seitenansicht einer Taumelscheibe mit Beschichtung.

Gemäß Fig.1 weist der hier dargestellte trockenlaufende Taumelscheibenverdichter auf Seiten des Triebwerks eine Antriebswelle 1 auf, welche durch einen - hier nicht weiter dargestellten - Motor in Drehbewegung versetzt wird. An der Antriebswelle 1 ist eine Taumelscheibe 2 in an sich bekannter Weise befestigt. Die Taumelscheibe 2 setzt über eine Lageranordnung 3 die Drehbewegung der Antriebswelle 1 in eine oszilierende Hubbewegung um. Die Hubbewegung wird auf eine an der Lageranordnung 3 angebrachten Kolbenstange 4 übertragen.

Neben der Kolbenstange 4 sind noch weitere Kolbenstangen mit zugeordneten Lageranordnungen vorhanden; die nachfolgende Beschreibung ist also exemplarisch zu verstehen.

Die Kolbenstange 4 leitet die aufgrund der Drehung der Taumelscheibe 2 erzeugte Hin- und Herbewegung an einen Kolben 5 weiter, welcher an dem der Lageranordnung 3 gegenüberliegenden Ende der Kolbenstange 4 koaxial befestigt ist. Der Kolben 5 läuft innerhalb eines zugeordneten Zylinders 6, in welchem die Druckluft aufgrund der Bewegung des Kolbens 5 erzeugt wird. Eine Ansaugung von Luft aus der Atmosphäre folgt durch den Kolben 5 hindurch, welcher zu diesem Zwecke ein Rückschlagventil 7 besitzt. Die komprimierte Druckluft verlässt den Zylinder 6 über ein weiteres entsprechend gestaltetes Rückschlagventil 8 am Zylinderkopf 9, der am Ventilgehäuse 10 angebracht ist. Die Kolbenstange 4 wird über eine ortsfest zum Verdichtergehäuse 10 angeordnete Lagerbohrung 11 axial geführt.

Zur Reduzierung der Gleitreibung zwischen Lageranordnung 3 und Taumelscheibe 2 ist letztere im Kontaktbereich zu der Lageranordnung 3 mit einer zusätzlichen Beschichtung 12 versehen.

Die Lageranordnung 3 besteht aus zwei halbkugelförmigen Lagersteinen 13a, 13b, die in jeweils korrespondierenden Lagerpfannen seitens einer U-förmigen Lagerbrücke 14 der Kolbenstange 4 verschwenkbar formschlüssig gehalten sind, so dass die jeweils geraden Lagerflächen der halbkugelförmigen Lagersteine 13a, 13b im außenradialen Randbereich an der Taumelscheibe 2 auf der Beschichtung 12 zur Anlage kommen. Das Gehäuse 10 weist Spritzölbohrungen 15 auf, aus welchen Öl gezielt und dosiert an die zu schmierenden Kontaktbereiche zwischen der Taumelscheibe 2 und der Lageranordnung 3 gelangt. Das Öl gelangt dabei indirekt ausgehend von der Spritzölbohrung 15 unter Beeinflussung durch die schnelle Rotation der Antriebswelle 1 an die zu schmierenden Kontaktbereiche.

Gemäß Fig.2 kommt bei diesem Einsatzbeispiel eine PTFE-Folie zur Anwendung, die auf die Oberfläche der Taumelscheibe 2 aufgebracht ist. Dabei ist die Taumelscheibe 2 nur an der dem - hier nicht weiter dargestellten - Kolben 5 zugewandten Seitenfläche mit der Beschichtung 12 zur Reduzierung der Gleitreibung versehen.

Eine derart beschichtete Taumelscheibe 2 eignet sich durchaus auch zum Einsatz in Verbindung mit einem ölgeschmierten Triebwerk eines Taumelscheibenverdichters.

Weiterhin kann der Innenraum des Triebwerks von einem Kühlluftstrom durchströmt werden, um die aufgrund des Trockenlaufs entstehende Wärme nach außen hin abzuführen.

### Bezugszeichenliste

- 1: Antriebswelle
- 2: Taumelscheibe
- 3: Lageranordnung
- 4: Kolbenstange
- 5: Kolben
- 6: Zylinder
- 7: Rückschlagventil
- 8: Rückschlagventil
- 9: Zylinderkopf
- 10: Gehäuse
- 11: Lagerbohrung
- 12: Beschichtung (PTFE)
- 13: Lagerstein
- 14: Lagerbrücke
- 15: Spritzölbohrung

## Patentansprüche

1. Trockenlaufender Taumelscheibenverdichter, insbesondere zur Drucklufterzeugung in Nutzfahrzeugen, mit einer an einer Antriebswelle (1) befestigten Taumelscheibe (2), die über eine mit dem außenradialen Randbereich zusammenwirkende Lageranordnung 3 die antreibende Drehbewegung in eine oszillierende Hubbewegung umsetzt, wobei die Taumelscheibe (2) zumindest im Kontaktbereich zu der Lageranordnung (3) mit einer aus einem PTFE-Werkstoff bestehenden zusätzlichen Beschichtung (12) zur Reduzierung der Gleitreibung versehen ist,
**dadurch gekennzeichnet, dass** die Taumelscheibe (2) nur an der dem Kolben (5) zugewandten Seitenfläche mit der Beschichtung (12) zur Reduzierung der Gleitreibung versehen ist, wobei zur Schmierung und Kühlung der Kontaktbereiche zwischen Taumelscheibe (2) und Lageranordnung (3) das Gehäuse (10) Spritzölbohrungen (15) aufweist, durch welche Öl an die Kontaktbereiche abgegeben wird.

2. Trockenlaufender Taumelscheibenverdichter nach Anspruch 1,
**dadurch gekennzeichnet, dass** zur Aufbringung der Beschichtung (12) zur Reduzierung der Gleitreibung eine PTFE-Folie zum Einsatz kommt, die auf die Oberfläche der Taumelscheibe (2) aufgebracht ist.

3. Trockenlaufender Taumelscheibenverdichter nach einem der vorstehenden Ansprüche,
**dadurch gekennzeichnet, dass** die zwischen Taumelscheibe (2) und Kolbenstange (4) angeordnete Lageranordnung (3) aus zwei halbkugelförmigen Lagersteinen (13a, 13b) besteht, die in jeweils korrespondierenden Lagerpfannen seitens einer U-förmigen Lagerbrücke (14) der Kolbenstange (4) verschwenkbar formschlüssig gehalten sind, und die mit der jeweils geraden Lagerfläche im außenradialen Randbereich an der Taumelscheibe (2) zur Anlage kommen.

4. Trockenlaufender Taumelscheibenverdichter nach Anspruch 3,
**dadurch gekennzeichnet, dass** die halbkugelförmigen Lagersteine (13a, 13b) seitens der geraden Lagerfläche ebenfalls mit einer Beschichtung zur Reduzierung der Gleitreibung versehen sind.

5. Trockenlaufender Taumelscheibenverdichter nach Anspruch 3,
**dadurch gekennzeichnet, dass** die halbkugelförmigen Lagersteine (13a, 13b) vollständig aus einem PTFE-Werkstoff bestehen.

6. Trockenlaufender Taumelscheibenverdichter nach einem der vorstehenden Ansprüche,
**dadurch gekennzeichnet, dass** der die Taumelscheibe (2) umgebene Innenraum des Triebwerks von einem Kühlluftstrom durchströmt ist, um die aufgrund des Trockenlaufs entstehende Wärme nach außen abzuführen.

## Claims

1. Dry running swashplate compressor, in particular for generating compressed air in commercial vehicles, with a swashplate (2) mounted on a drive shaft (1) for the conversion of the rotary drive movement into an oscillating stroking movement via a bearing arrangement (3) acting together with the outer radial edge region, wherein the swashplate (2) is provided with an additional coating (12) made of a PTFE material at least in the contact region towards the bearing arrangement (3) in order to reduce sliding friction,
**characterised in that** the swashplate (2) is provided with the sliding friction-reducing coating (12) only on the side face adjacent to the piston (5), wherein the housing (10) is provided with oil spray bores (15) through which oil is supplied to the contact regions for the lubrication and the cooling of the contact regions between the swashplate (2) and the bearing arrangement (3).

2. Dry running swashplate compressor according to claim 1,
**characterised in that** a PFTE film is applied to the surface of the swashplate (2) for the application of the sliding friction-reducing coating (12).

3. Dry running swashplate compressor according to any of the preceding claims,
**characterised in that** the bearing arrangement (3) between the swashplate (2) and the piston rod (4) comprises two hemispherical bearing jewels (13a, 13b), which are pivotably and positively held in corresponding bushings on the side of a U-shaped bearing support (14) of the piston rod (4) and which come to bear against the straight bearing surfaces in the outer radial edge region of the swashplate (2).

4. Dry running swashplate compressor according to claim 3,
**characterised in that** the hemispherical bearing jewels (13a, 13b) are also provided with a sliding friction-reducing coating on the side of the straight bearing surface.

5. Dry running swashplate compressor according to claim 3,
**characterised in that** the hemispherical bearing jewels (13a, 13b) are completely made of a PTFE material.

6. Dry running swashplate compressor according to any of the preceding claims,
**characterised in that** a cooling airflow passes through the interior of the engine which surrounds the swashplate (2) to carry away the heat generated by dry running to the atmosphere.

## Revendications

1. Compresseur à plateau oscillant fonctionnant à sec, notamment pour produire de l'air comprimé dans des véhicules utilitaires, comprenant un plateau ( 2 ) oscillant qui est fixé à un arbre ( 1 ) d'entraînement et qui transforme, par un dispositif ( 3 ) de palier coopérant avec la partie de bord radialement vers l'extérieur, le mouvement de rotation d'entraînement en une course oscillante, le plateau ( 2 ) oscillant étant muni, au moins dans la zone de contact avec le dispositif ( 3 ) à palier, d'un revêtement ( 12 ) supplémentaire en un matériau en PTFE pour réduire le frottement par glissement
**caractérisé en ce que** le plateau ( 2 ) oscillant n'est muni du revêtement ( 12 ) que sur la surface latérale tournée vers le piston ( 5 ) pour réduire le frottement par glissement, le carter ( 10 ) ayant, pour la lubrification et le refroidissement des parties de contact entre le plateau ( 2 ) oscillant et le dispositif ( 3 ) à palier, des trous ( 15 ) de projection d'huile, par lesquels de l'huile est envoyée aux zones de contact.

2. Compresseur à plateau oscillant fonctionnant à sec, selon la revendication 1, **caractérisé en ce que** pour appliquer le revêtement ( 12 ) de réduction du frottement par glissement, il est utilisé une feuille de PTFE, qui est appliquée à la surface du plateau ( 2 ) oscillant.

3. Compresseur à plateau oscillant fonctionnant à sec, selon l'une des revendications précédentes, **caractérisé en ce que** le dispositif ( 3 ) à palier disposé entre le plateau ( 2 ) oscillant et la tige ( 4 ) de piston, est constitué de deux coussinets ( 13a, 13b ) de palier hémisphériques, qui sont maintenus à complémentarité de forme en prouvant pivoter dans des crapaudines correspondantes du côté d'un pontet ( 14 ) de palier en forme de U de la tige ( 4 ) de piston et qui viennent en contact avec la surface de palier rectiligne respective dans la partie de bord radialement vers l'extérieur sur le plateau ( 2 ) oscillant.

4. Compresseur à plateau oscillant fonctionnant à sec, selon la revendication 3, **caractérisé en ce que** les coussinets ( 13a, 13b ) de palier hémisphériques sont munis, du côté de la surface de palier rectiligne, également d'un revêtement pour réduire le frottement par glissement.

5. Compresseur à plateau oscillant fonctionnant à sec, selon la revendication 5, **caractérisé en ce que** les coussinets ( 13a, 13b ) de palier hémisphériques sont constitués entièrement d'un matériau de PTFE.

6. Compresseur à plateau oscillant fonctionnant à sec, selon les revendications précédentes, **caractérisé en ce que** l'intérieur du mécanisme moteur, entouré par le plateau ( 2 ) oscillant, est parcouru par un courant d'air de refroidissement pour évacuer à l'extérieur la chaleur créée en raison du fonctionnement à sec.
